# EUROPÄISCHE PATENTSCHRIFT

(11) **EP 0 910 715 B1**
(45) Veröffentlichungstag und Bekanntmachung des Hinweises auf die Patenterteilung: **15.11.2000**
(21) Anmeldenummer: 98924168.2
(22) Anmeldetag: 22.04.1998
(51) Int. Cl.: E04F 21/22

(54) **VERLEGEVORRICHTUNG**
FLOORING DEVICE
DISPOSITIF DE POSE

(30) Priorität: 23.04.1997 DE 19716978
(43) Veröffentlichungstag der Anmeldung: 28.04.1999
(73) Patentinhaber: Bessey & Sohn GmbH & Co., D-74321 Bietigheim-Bissingen (DE)
(72) Erfinder: KLÖPFER, Gerhard, D-74385 Pleidelsheim (DE); PHILIPP, Karl, D-74321 Bietigheim-Bissingen (DE); MADER, Stefan, D-94244 Teisnach (DE)
(74) Vertreter: Hoeger, Stellrecht & Partner
(86) Internationale Anmeldenummer: EP9802375
(87) Internationale Veröffentlichungsnummer: WO9848130

(56) Entgegenhaltungen:
- DE-A- 4 404 310
- DE-U- 29 700 434

## Beschreibung

Die Erfindung betrifft eine Verlegevorrichtung für Bodenbelagelemente, insbesondere zum Verlegen von Fertigparkett und Laminatpaneelen, wobei es sich bei Laminat um eine Art Fertigparkett geringer Dicke jedoch präziser Abmessung handelt, das kunststoffbeschichtete Paneelen umfaßt. Die Länge derartiger Paneelen beträgt größenordnungsmäßig 1 bis 3 m.

Beim Verlegen von Fertigparkett ist es wichtig, daß die ersten drei Reihen der Paneelen exakt verlegt und verleimt sind und keinerlei Zwischenabstand aufweisen. Insbesondere sollten diese Reihen mit hoher Kraft zusammengepreßt werden, so daß Ungenauigkeiten, wie beispielsweise Verzug der Paneelen, Beschädigungen und Fugen durch den zur Verbindung notwendigen eingestrichenen Leim überbrückt werden können.

Beim Verlegen von Laminatpaneelen genügt es oft nicht, die ersten drei Reihen der Paneelen exakt zu verlegen. Die Nuten und Federn der Paneelen passen so genau ineinander, daß nach Bestreichen mit dem notwendigen Leim oder Kleber ein guter Sitz ohne Restspalt zwischen den einzelnen Paneelen nicht ohne Hilfsmittel erreicht wird. Dies gilt auch für das Verlegen von mehr als drei Reihen derartiger Laminatpaneelen.

Besteht außerdem noch ein Verzug der Laminatpaneelen, so wird das Verlegen derselben ohne Restspalt sehr schwer. Dieselbe Problematik gilt auch für Querverbindungen. Insbesondere wird der optische Eindruck eines derartigen Bodens aus Paneelen beeinträchtigt, wenn bei der Querverbindung der Paneelen ein Spalt auftritt, der größer als normal üblich ist.

Es sind zwar Spannwerkzeuge bekannt, die geeignet sind, bei Fertigparkettpaneelen und Laminatpaneelen die ersten drei Reihen zu spannen, wie beispielsweise in der Patentanmeldung DE 44 04 310.4 A beschrieben ist.

Ferner ist auch aus dem deutschen Gebrauchsmuster DE-295 07 795 eine Verlegehilfe bekannt, die auch für Laminatpaneelen geeignet ist, da sie in Form eines Bandspanners mit einem Band ausgebildet ist und beidseitig ein Formteil aufweist, das jeweils mit einer Aufnahme für das Band versehen ist und das an einer Nut oder einer Feder Paneelen durch Eingreifen bzw. Umgreifen fixierbar ist.

Der Erfindung liegt daher die Aufgabe zugrunde, eine Verlegevorrichtung für Bodenbelagelemente der eingangs genannten Art zu schaffen, mit welcher ein rationelles Verlegen von Bodenbelagelementen möglich ist.

Diese Aufgabe wird bei einer Verlegevorrichtung für Bodenbelagelemente, insbesondere für Fertigparkett oder Laminatpaneelen, umfassend mindestens eine Spannschiene, ein an einem ersten Ende der Spannschiene vorgesehenes Endelement und ein an der Spannschiene verschiebbar geführtes erstes Spannelement mit einer ersten Spannfläche zum Beaufschlagen der Bodenbelagelemente erfindungsgemäß dadurch gelöst, daß an der Spannschiene ein zweites Spannelement verschiebbar geführt angeordnet ist, daß das zweite Spannelement an der Spannschiene festlegbar ist und daß eine Verstelleinrichtung vorgesehen ist, mit welcher das erste und das zweite Spannelement voneinander weg bewegbar sind.

Der Vorteil der erfindungsgemäßen Lösung ist darin zu sehen, daß mit dieser Lösung eine einfache Möglichkeit geschaffen wurde, das erste Spannelement in Richtung vom zweiten Spannelement weg zu beaufschlagen, wobei hierzu das zweite Spannelement an der Spannschiene festzulegen und die Verstelleinrichtung zu betätigen ist.

Besonders günstig ist es, wenn das zweite Spannelement eine zweite Spannfläche aufweist und wenn das erste und das zweite Spannelement so an der Spannschiene verschiebbar geführt sind, daß die erste und die zweite Spannfläche in entgegengesetzte Richtungen weisend angeordnet sind.

Der Vorteil dieser Lösung besteht darin, daß in diesem Fall die Möglichkeit besteht, in Richtung des Endelements oder von diesem weg auf Bodenbelagelemente einzuwirken und diese zu verspannen.

Besonders günstig ist es hierbei, wenn auch das erste Spannelement an der Spannschiene fixierbar ist, so daß wechselseitig entweder das erste oder das zweite Spannelement an der Spannschiene fixiert werden können und durch das voneinander weg Bewegen der beiden Spannelemente bei Betätigen der Verstelleinrichtung somit die Möglichkeit geschaffen ist, entweder das erste Spannelement vom zweiten, an der Spannschiene fixierten Spannelement wegzubewegen oder das zweite Spannelement vom ersten an der Spannschiene fixierten Spannelement wegzubewegen.

Hinsichtlich der Ausbildung der Verstelleinrichtung wurden bislang keine näheren Angaben gemacht. So wäre es beispielsweise möglich, die Verstelleinrichtung als zusätzliches Element vorzusehen, welches zwischen die Spannelemente einsetzbar ist und diese relativ zueinander bewegt. Eine aufgrund ihrer Einfachheit besonders günstige Lösung sieht jedoch vor, daß ein Element der Verstelleinrichtung an einem der Spannelemente angeordnet ist.

Eine konstruktiv besonders einfache und auch einfach zu handhabende Lösung sieht vor, daß die Verstelleinrichtung eine Spindel umfaßt.

Hinsichtlich der Möglichkeit der Fixierung des ersten und/oder zweiten Spannelements an der Spannschiene wurden bislang keine näheren Angaben gemacht. So wäre es beispielsweise möglich, die Spannschiene so auszubilden, daß an dieser das jeweilige Spannelement in verschiedenen Stellungen, beispielsweise durch an der Spannschiene ansetzbare Feststeller oder Nocken vorgegebenen Stellungen, festlegbar ist.

Hinsichtlich einer einfachen Handhabung ist es jedoch vorteilhafter, wenn das jeweilige Spannelement eine Fixiereinrichtung zur Festlegung derselben an der Spannschiene aufweist.

Die Fixiereinrichtung könnte ebenfalls in Ausnehmungen der Spannschiene eingreifende Rastelemente umfassen. Besonders günstig ist es, insbesondere um eine stufenlose Verstellbarkeit und Festlegbarkeit längs der Spannschiene zu erhalten, wenn die Fixiereinrichtung eine Klemmfixiereinrichtung ist, mit welcher das jeweilige Spannelement an der Spannschiene durch Kraftschluß festlegbar ist. Damit entfallen alle an der Spannschiene vorzusehenden Formschlußelemente so daß die Lösung einerseits konstruktiv einfacher und andererseits einfacher und günstiger handhabbar ist.

In einem konstruktiv bevorzugten Fall ist dabei die Fixiereinrichtung so ausgebildet, daß sie eine Klemmschraube aufweist, mit welcher ein Klemmbacken an der Spannschiene klemmend anlegbar ist.

Hinsichtlich der Ausbildung der Spannelemente selbst wurden bislang keine näheren Angaben gemacht. So sieht ein vorteilhaftes Ausführungsbeispiel vor, daß mindestens eines der Spannelemente einen Grundkörper aufweist, welcher mit einer Schienenführung für die mindestens eine Spannschiene versehen ist und mit dieser in definierter Ausrichtung zur Spannschiene längs derselben geführt ist.

Hiermit ist eine für ein präzises Spannen der Bodenbelagpaneelen vorteilhafte Ausrichtung des Spannelements relativ zur Spannschiene gewährleistet.

Ferner ist es besonders günstig, wenn der Grundkörper einen Spannbacken mit der jeweiligen Spannfläche trägt. Somit ist auch dieser Spannbacken in definierter Ausrichtung zur Spannschiene ausgerichtet längs der Spannschiene bewegbar.

Ferner sieht eine weitere vorteilhafte Weiterbildung dieses Ausführungsbeispiels vor, daß der Grundkörper ein Lagerteil zur Aufnahme eines Elements der Verstelleinrichtung aufweist, damit ist in einfacher Weise der Grundkörper ebenfalls als Träger für das Element der Verstelleinrichtung ausgebildet, wobei vorzugsweise dann sowohl auf den Grundkörper die Verstelleinrichtung einwirkt als auch dann der Grundkörper selbst über den Spannbacken auf das jeweilige Bodenelement einwirken kann.

Eine konstruktiv besonders einfache Lösung, bei welcher die Verstelleinrichtung eine Stellspindel umfaßt, welche gegen eine Druckfläche am jeweiligen anderen Stellelement wirken kann, sieht dabei vor, daß in dem Lagerteil die Stellspindel gelagert ist.

Ein weiteres vorteilhaftes Ausführungsbeispiel der erfindungsgemäßen Lösung sieht dabei vor, daß an dem Grundkörper eine Druckfläche für eine gegen diese wirkende Stellspindel eines anderen Spannelements vorgesehen ist.

Ferner sieht eine günstige Weiterbildung der erfindungsgemäßen Lösung vor, daß der Grundkörper eine Aufnahme für die Fixiereinrichtung aufweist, und somit gleichzeitig auch zur Lagerung der Fixiereinrichtung dient.

Im Zusammenhang mit der bisherigen Erläuterung der einzelnen Ausführungsbeispiele wurde lediglich davon ausgegangen, daß eines der Spannelemente einen Grundkörper entsprechend den vorstehend beschriebenen Ausführungsformen aufweist. Eine besonders günstige Lösung sieht jedoch vor, daß beide Spannelemente einen Grundkörper entsprechend den vorstehend beschriebenen vorteilhaften Ausführungsformen aufweist.

Eine besonders kostengünstige Lösung sieht dabei vor, daß die Grundkörper der beiden Spannelemente identisch ausgebildet sind, so daß die beiden Spannelemente aus zwei identischen Grundkörpern hergestellt werden können.

Hinsichtlich der Ausbildung des Endelements wurden bislang keine näheren Angaben gemacht. So sieht ein vorteilhaftes Ausführungsbeispiel vor, daß das Endelement lösbar an der Spannschiene angeordnet ist.

Damit besteht die Möglichkeit, die erfindungsgemäße Parkett-Verlegevorrichtung entweder mit oder ohne diese Endelement zu verwenden oder auch das Endelement separat einzusetzen.

Eine besonders zweckmäßige Ausgestaltung des Endelements sieht vor, daß dieses eine der ersten Spannfläche des ersten Spannelements zugewandte Spannfläche trägt, so daß zwischen dem Endelement und dem ersten Spannelement Bodenbelagelemente eingespannt werden können.

Da ferner das Endelement stets nahe der Wand des Raumes angeordnet ist, in welchem die Bodenbelagelemente verlegt werden sollen und stets eine exakte Einstellung des Abstandes der ersten Bodenbelagelements von der Wand erfolgen muß, sieht eine vorteilhafte Lösung vor, daß das Endelement eine Wandabstützung aufweist, mit welcher das Endelement an der Wand abstützbar ist.

Eine derartige Wandabstützung kann einerseits zum Festlegen des Abstandes des ersten Bodenbelagelements von der Wand dienen, so kann aber auch andererseits dazu dienen, um mit dem zweiten Spannelement und dessen zweiter Spannfläche ein Bodenbelagelement in Richtung von dem Endelement weg zu beaufschlagen, wobei in diesem Fall das Endelement lediglich dazu dient, die Verlegevorrichtung gegenüber der Wand so abzustützen, daß das an der Spannschiene festgelegte erste Spannelement über das Endelement ebenfalls an der Wand abgestützt ist und somit dazu dienen kann, unter Betätigung der Verstelleinrichtung das zweite Spannelement in Richtung von der Wand weg zu beaufschlagen und mit der Spannfläche des zweiten Spannelements ein Bodenbelagelement ebenfalls in Richtung von der Wand weg zu beaufschlagen.

Insbesondere wenn die Wandabstützung dazu dienen soll, einen definierten Abstand der ersten nahe der Wand liegenden Bodenbelagelements vorzugeben, ist vorzugsweise vorgesehen, daß mit der Wandabstützung ein Wandabstand der Spannfläche des Endelements einstellbar ist.

Eine konstruktiv besonders einfache Ausgestaltung einer derartigen Wandabstützung sieht dabei vor, daß die Wandabstützung eine Spindel umfaßt, mit der somit ein Abstand von der Wand in einfacher Weise einstellbar ist.

Hinsichtlich der Ausbildung des Endelements wurden ebenfalls keine näheren Angaben gemacht. Ein vorteilhaftes Ausführungsbeispiel sieht dabei vor, daß das Endelement einen Grundkörper aufweist, wie er im Zusammenhang mit dem mindestens einen Spannelement in mehreren vorteilhaften Ausführungsformen beschrieben ist. Eine besonders kostengünstige Lösung sieht dabei vor, daß der Grundkörper des Endelements identisch ausgebildet ist mit dem Grundkörper eines der Spannelemente oder noch besser beider Spannelemente.

Prinzipiell ist es im Rahmen der erfindungsgemäßen Lösung ausreichend, eine Spannschiene vorzusehen.

Eine besonders hinsichtlich der Parallelausrichtung der Spannelemente und auch einer symmetrischen Abstützung der Spannelemente sowie des Endelements vorteilhafte Lösung sieht dabei vor, daß das Endteil und die Spannelemente an zwei parallel zueinander verlaufenden Spannschienen geführt sind.

Besonders günstig ist es hierbei, wenn sich die Spannelemente und das Endelement im wesentlichen zwischen den Spannschienen erstrecken.

Im Fall der Verwendung eines Grundkörpers erstreckt sich dabei der Grundkörper im wesentlichen zwischen den Spannschienen.

Hierbei ist dann vorzugsweise vorgesehen, daß die Spannschienen sich durch an dem Endelement und den Spannelementen vorgesehenen Schienenführungen hindurch erstrecken.

Die Schienenführungen sollen, da sie eine möglichst exakte Führung des Endelements und der Spannelemente relativ zueinander gewährleisten sollten, so ausgebildet sein, daß sie die Führungsschiene zumindest teilweise umfassen. Eine besonders günstige Lösung sieht dabei vor, daß die Schienenführungen die Spannschienen quer zu ihrer Längsrichtung unentnehmbar umfassen. Besonders günstig ist es dabei, wenn die Schienenführungen die Spannschienen im wesentlichen vollständig umfassen, so daß die Spannführungen lediglich längs der Spannschienen bewegbar sind.

In Verbindung mit einem Grundkörper sieht ein vorteilhaftes Ausführungsbeispiel vor, daß der Grundkörper die Schienenführungen trägt.

Besonders günstig ist es, wenn die Schienenführungen an dem Grundkörper angeformt, insbesondere einstückig angeformt sind.

Um die erfindungsgemäße Verlegevorrichtung einerseits einfach transportierbar zu gestalten, andererseits die Möglichkeit zu schaffen, mit dieser Verlegevorrichtung eine Vielzahl von Bodenbelagelementen zusammenzuspannen oder in großem Abstand von einer Wand Bodenbelagelemente von dieser Wand weg zu beaufschlagen, sind vorzugsweise die Spannschienen zerlegbar ausgebildet, so daß sie beispielsweise jeweils Grundschienen und an diesen ansetzbare Verlängerungsschienen umfassen.

Die Verlängerungsschienen sind dabei vorzugsweise durch Kupplungen mit den Grundschienen oder miteinander verbindbar.

Die Dimensionierung der Spannflächen für die unterschiedlichsten Einsatzzwecke ist vielfach problematisch. Beispielsweise sind einige Laminatpaneelen sehr dünn, so daß die Dimensionierung der Spannflächen in Anpassung an die dünnen Laminatpaneelen erfolgen sollte, während andererseits Fertigparkettpaneelen eine erheblich größere Dicke aufweisen können.

Aus diesem Grund sieht ein vorteilhaftes Ausführungsbeispiel vor, daß auf die die Spannflächen tragenden Spannbacken Aufsatzelemente aufsetzbar sind. Die Aufsatzelemente können beispielsweise so ausgebildet sein, daß sie aus einem elastischen Material hergestellt sind, um die Paneelen schonender zu beaufschlagen.

Die Aufsatzelemente bieten aber auch die Möglichkeit einer andersartigen Gestaltung der Spannflächen im Vergleich zur Spannfläche der Spannbacken. Beispielsweise ist es im Rahmen der erfindungsgemäßen Lösung vorgesehen, daß die Aufsatzelemente von den Spannflächen der Spannbacken abweichend ausgebildete Spannflächen aufweisen.

Die Spannflächen können beispielsweise im einfachsten Fall eine größere Erstreckung von einer Unterseite des Endelements oder des jeweiligen Spannelements weg aufweisen und somit geeigneter sein, beispielsweise dickere Paneelen zu fassen.

Es besteht aber auch die Möglichkeit, die Spannflächen völlig anders zu formen, beispielsweise den Spannflächen eine stärkere Neigung gegenüber der Unterseite des Endelements oder der Spannelemente zu geben.

Eine weitere Möglichkeit besteht darin, die Spannflächen so auszubilden, daß sie beispielsweise formschlüssig mit einer Nut oder einer Feder einer Paneele in Eingriff bringbar sind, wobei in diesem Fall die Spannfläche so ausgebildet ist, daß sie das Gegenstück zur Nut oder zur jeweiligen Feder trägt. In diesem Fall ist es jedoch erforderlich, die Aufsatzelemente für die einzelnen Paneelenarten speziell zu dimensionieren.

Insbesondere schafft ein Ausführungsbeispiel der erfindungsgemäßen Lösung die Möglichkeit, auch an schwierigen Stellen im zu verlegenden Raum die Bodenbelagelemente gegeneinander zu verspannen, wobei sich entweder mehrere Bodenbelagelemente mittels der Verlegevorrichtung zusammenpressen lassen oder Bodenbelagelemente gegen andere, bereits ausgelegte und fixierte Bodenbelagelemente von einer Wand weggedrückt werden können.

Ein besonders großer Vorteil einer Ausführungsform der erfindungsgemäßen Lösung ist auch darin zu sehen, daß bei dieser mittels der Spannschienen und der Schienenführungen die Möglichkeit geschaffen ist, die Spannelemente und auch das Endelement parallel zueinander zu führen und insbesondere auch ein Hochkippen der Bodenbelagpaneelen zu verhindern, da die Spannelemente und auch das Endelement relativ zueinander so ausgerichtet werden, daß deren Spannflächen einem Hochkippen entgegenwirken.

Ferner wird die große Flexibilität und unterschiedliche Einsetzbarkeit der erfindungsgemäßen Verlegevorrichtung dadurch gewährleistet, daß eines der Spannelemente an den Spannschienen verschiebbar geführt sein kann, während das andere Spannelement jeweils festgelegt ist und die Verstelleinrichtung zwischen den Spannelementen dazu eingesetzt werden kann, das jeweils verschiebbare Spannelement zum Verspannen der Paneelen zu benutzen, wobei dies im Wechsel mit zwischen den einzelnen Spannelementen, je nach durchzuführender Verlegeaufgabe möglich ist, so daß jeweils eines der Spannelemente an der Führungsschiene abgesetzt ist und das andere gleitend geführt ist.

Besonders günstig ist es dabei, daß des für die Funktion der beiden Spannelemente und den Wechsel der Funktionen derselben unerheblich ist, an welchem der Spannelemente welches Element der Verstelleinrichtung angeordnet ist. Die Funktionen zwischen den einzelnen Spannelementen können gewechselt werden, wobei jeweils an einem Spannelement beispielsweise die Druckspindel angeordnet ist, welche jeweils gegen das andere Spannelement wirkt und jeweils dann das relativ zur Spannschiene festgelegte Spannelement als Gegenlager dient für das andere Spannelement, das in diesem Fall mit der Druckspindel bewegbar ist.

Bei der erfindungsgemäßen Verlegeeinrichtung ist ferner in beiden Fällen vorteilhafterweise das Endelement einsetzbar, wobei das Endelemente entweder mit seiner Spannfläche dazu dient, zwischen dem ersten Spannelement und dem Endelement Paneelen einzuspannen oder dazu dient, eine Wandabstützung zu gewährleisten, für den Fall, daß mittels des zweiten Spannelements Bodenbelagpaneelen von der Wand weg beaufschlagt werden sollen.

Ein besonders vorteilhaftes Ausführungsbeispiel einer erfindungsgemäßen Parkettverlegevorrichtung für das Verlegen von Fertig-Parkett und Laminat-Paneelen, vorzugsweise aber für ein exaktes Verlegen von Laminaten mit zwei Druckstücken, das heißt einem Endelement und einem Spannelement, die die Paneelen jeweils seitlich umfassen, um sie zusammenzupressen, wobei eines der Druckstücke, das heißt das Endelement eine verstellbare und an der Wandseite anliegende Abstützung aufweist, mit der der Abstand zur Wand einstellbar wird, sieht vor, daß zusätzlich mindestens ein drittes Druckstück, das heißt ein weiteres Spannelement vorgesehen ist. Dieses zusätzliche Spannelement schafft über eine Verstellmöglichkeit, welche sich an dem jeweils anderen Spannelement abstützen kann, entweder die Paneelen zwischen dem Endelement und dem einen Spannelement, das heißt dem ersten Spannelement, einzuspannen, wobei das erste Spannelement durch das zweite, an der Spannschiene festgelegte Spannelement und die Verstellmöglichkeit verschiebbar ist oder die Verlegevorrichtung mit dem Endelement an einer Wand abzustützen und mittels des äußersten Spannelements, das heißt des zweiten Spannelements die Paneelen von der Wand, an welcher das Endelement anliegt, weg und in Richtung der gegenüberliegenden Wand zu beaufschlagen, wobei in diesem Fall das zweite Spannelement frei verschiebbar auf den Spannschienen geführt ist und das erste Spannelement an den Spannschienen fixiert ist.

Vorzugsweise sind das Endelement sowie die Spannelemente an der Spannschiene oder den Spannschienen parallel geführt.

Ferner sieht ein vorteilhaftes Ausführungsbeispiel vor, daß an dem Endelement und den Spannelementen eine oder mehrere Führungen vorgesehen sind für ein exaktes Führen dieser Elemente an einer Führungsschiene oder zwei Führungsschienen.

Vorzugsweise sind die Führungen so ausgebildet, daß sich die Spannschienen leicht verschieben und aus diesen herausnehmen lassen.

Zur Fixierung der Spannschienen an dem Endelement und den Spannelementen ist eine Fixiereinrichtung oder ein Feststeller so angeordnet, daß bei dessen Betätigung beide Spannschienen gleichzeitig festlegbar oder lösbar sind.

Um die Spannelemente voneinander weg zu beaufschlagen ist vorzugsweise vorgesehen, daß die Spannelemente oder auch Druckstücke als Verstellmöglichkeit, das heißt als Verstellvorrichtung ein Muttergewinde und eine darin angeordnete Spindel umfassen.

Im Falle des Endelements ist dabei vorgesehen, daß zur Einstellung des Abstand desselben von der Wand ebenfalls eine Spindel vorgesehen ist.

Um die zwei Spannelemente in einfacher Weise auseinander bewegen zu können, ist bei einem vorteilhaften Ausführungsbeispiel vorgesehen, daß eines der Spannelemente eine Abstützfläche oder Frontfläche aufweist, gegen welche die am anderen Spannelemente vorgesehene Spindel wirkt.

Vorzugsweise ist dabei die an dem jeweiligen Spannelement oder Druckstück vorgesehene Spindel so ausgebildet, daß sie eine an dieser gelagerte Druckplatte aufweist, welche so weit verkippbar ist, daß sie flächig an der entsprechenden Abstützfläche oder Frontfläche des anderen Spannelements anliegt, wobei in diesem Fall eines der Spannelemente mittels des Feststellers oder der Fixierelemente an den Spannschienen fixierbar ist.

Um bei Verwendung zweier Spannschienen diesen eine zusätzliche Führung zu geben, ist zusätzlich ein Führungselement vorgesehen, welches ebenfalls einen Feststeller oder eine Fixiereinrichtung aufweist, mit dessen Hilfe wie im Fall der Spannelemente die Spannschiene an dem Führungselement festlegbar oder relativ zu diesem verschiebbar ist.

Eine vorteilhafte Ausführungsform von Spannschienen, welche mehrere miteinander kuppelbare Teilschienen aufweisen, sieht vor, daß eine der Teilschienen jeweils einen Führungsbolzen und einen Gewindeansatz aufweist und die andere der Teilschienen ein Innengewinde für den Gewindeansatz und eine Führungsbohrung für den Führungsbolzen aufweist, so daß die Teilschienen leicht miteinander kuppelbar sind.

Weitere Merkmale und Vorteile der Erfindung sind Gegenstand der nachfolgenden Beschreibung sowie der zeichnerischen Darstellung einiger Ausführungsbeispiele.

In der Zeichnung zeigen:
- Fig. 1: eine Seitenansicht eines ersten Ausführungsbeispiels einer erfindungsgemäßen Verlegeeinrichtung;
- Fig. 2: eine Draufsicht in Richtung des Pfeils A in Fig. 1;
- Fig. 3: eine Ansicht eines Endelements in Richtung des Pfeils B in Fig. 2;
- Fig. 4: eine Ansicht des Endelements in Richtung des Pfeils C in Fig. 2;
- Fig. 5: eine Ansicht eines ersten Spannelements in Richtung des Pfeils D in Fig. 2;
- Fig. 6: eine Ansicht des ersten Spannelements in Richtung des Pfeils E in Fig. 2;
- Fig. 7: eine Ansicht des zweiten Spannelements in Richtung des Pfeils F in Fig. 2 und
- Fig. 8: eine Ansicht des zweiten Spannelements in Richtung des Pfeils G in Fig. 2;
- Fig. 9: eine perspektivische Darstellung eines ersten Anwendungsfalls der erfindungsgemäßen Verlegevorrichtung;
- Fig. 10: eine perspektivische Darstellung eines zweiten Anwendungsfalls der erfindungsgemäßen Verlegeeinrichtung;
- Fig. 11: einen Querschnitt durch ein Aufsatzelement für das Endelement oder eines der Spannelemente;
- Fig. 12: einen Querschnitt ähnlich Fig. 11 durch eine Variante des Aufsatzelements;
- Fig. 13: eine Seitenansicht eines zweiten Ausführungsbeispiels einer erfindungsgemäßen Verlegeeinrichtung;
- Fig. 14: eine Draufsicht in Richtung des Pfeils H in Fig. 13;
- Fig. 15: eine Draufsicht ähnlich Fig. 14 auf ein Führungselement;
- Fig. 16: eine Ansicht in Richtung des Pfeils I in Fig. 15;
- Fig. 17: eine ausschnittsweise Darstellung eines Ausführungsbeispiels einer Verbindung zwischen einer Grundschiene und einer Verlängerungsschiene.

Ein erstes Ausführungsbeispiel einer erfindungsgemäßen Parkett-Verlegevorrichtung, dargestellt in Fig. 1 und 2 umfaßt zwei parallel zueinander verlaufende Spannschienen 12a, 12b, die im Bereich ihrer ersten Enden 14a, 14b ein Endelement 16 tragen, welches, wie in Fig. 3 und 4 dargestellt, einen Grundkörper 20 umfaßt, der einen Mittelsteg 22 aufweist, welcher sich zwischen zwei Schienenführungen 24a und 24b für die Spannschienen 12a, 12b erstreckt. Die Schienenführungen 24a und 24b sind dabei vorzugsweise durch einen Kanal 25 gebildet, welcher sich parallel zur jeweiligen Längsrichtung 26a, 26b der entsprechenden Spannschiene erstreckt und die jeweilige Spannschiene 12a, 12b umschließt.

Vorzugsweise ist der Kanal 25 durch einstückig an den Mittelsteg 22 angeformte Rohrabschnitte 28a, 28b gebildet, welche sich in Richtung der Längsrichtungen 26a, 26b der Spannschienen 12a, 12b erstrecken.

Bevorzugterweise sind die Spannschienen 12a, 12b als Rechteckrohre ausgebildet und somit auch der Kanal der Schienenführungen 24a, 24b als Rechteckkanal, welcher an den Spannschienen 12a, 12b allseitig anliegt.

Zur Fixierung der Enden 14a, 14b der Spannschienen 12a, 12b sind die Rohrabschnitte 28a, 28b mit Bohrungen 30a, 30b versehen, welche vorzugsweise auf einer dem Mittelsteg 22 abgewandten Außenseite 32a, 32b der Rohrabschnitte 28a, 28b liegen und in welche Fixierschrauben 34 einschraubbar sind, welche kraftschlüssig auf die Enden 14a, 14b der Spannschienen 12a,12b wirken und diese in den Rohrabschnitten 28a, 28b festlegen.

Ferner ist der Grundkörper 20 noch mit einem Spannbacken 36 versehen, welcher sich quer zu den Längsrichtungen 26a, 26b, vorzugsweise im rechten Winkel zu diesen, erstreckt und ausgehend den Mittelsteg 22 sowie den seitlich desselben angeordneten Schienenführungen 24a, 24b über eine Unterseite 38 derselben hinaus erstreckt und dabei nahe einer Stirnseite 40 des Grundkörpers liegt, wobei vorzugsweise eine Vorderseite 42 des Spannbackens 36 mit der Stirnseite 40 fluchtet, während eine dieser abgewandte Rückseite 44 als Spannfläche wirkt und insbesondere eine zweifache Verzahnung aufweist.

Zweckmäßigerweise ist der Spannbacken 36 einstückig an dem Grundkörper 20 angeformt.

Der Grundkörper 20 weist ferner noch einen Lagerkörper 46 auf, welcher an dem Mittelsteg 22 sitzt und ein Muttergewinde 48 für eine Spindel 50 trägt. Vorzugsweise ist der Lagerkörper 46 einstückig an dem Mittelsteg 22 angeformt. Die Spindel 50 greift in das Muttergewinde 48 mit einem Spindelgewinde 52 ein, wobei eine Spindelachse 54 der Spindel 50 in einer Ebene 56 liegt, die einerseits zwischen den Spannschienen 12a, 12b und parallel zu deren Längsrichtungen 26a, 26b verläuft, und wobei die Spindelachse 54 noch zusätzlich in Richtung einer von den beiden Längsrichtungen 26a, 26b aufgespannten Ebene 58 geneigt ist und zwar so, daß ein der Ebene 58 am nächsten liegendes vorderes Ende 60 der Spindel 50 über die Stirnseite 40 des Grundkörpers 20 übersteht und eine gegenüber der Spindelachse 54 drehbare Druckplatte 62 trägt, welche noch zusätzlich gegenüber der Spindelachse 54 so weit verkippbar ist, daß deren Frontseite 64 senkrecht zur Ebene 58 verlaufend positionierbar ist.

Ferner ist die Spindel 50 noch an ihrem dem vorderen Ende 60 abgewandten rückseitigen Ende mit einem Drehgriff 56 versehen, welcher mit zunehmendem Abstand vom Gewindeabschnitt 52 ebenfalls mit zunehmendem Abstand von der Ebene 58 verläuft und somit vorzugsweise oberhalb der Spannschienen 12a, 12b verläuft.

Der Mittelsteg 22 des Grundkörpers weist noch eine Frontfläche 70 auf, welche der Stirnseite 40 zugewandt ist und gegenüber der Stirnseite 40 zurückgesetzt, jedoch ungefähr parallel zu dieser und somit ungefähr senkrecht zur Ebene 58 verläuft.

Zusätzlich sind die Rohrabschnitte 28a, 28b noch mit der Unterseite 38 gegenüberliegend angeordneten Lagergehäusen 72a, b versehen, welche einen seitlich neben dem Kanal 25 liegenden und diesen übergehenden Aufnahmeraum 74 schaffen, dessen Funktion nachfolgend erläutert wird.

Das Endelement 16 ist so an den Enden 14a, 14b der Spannschienen 12a, 12b angeordnet, daß die Spannschienen 12a, 12b nicht über die Stirnseite 40 überstehen, sondern sich in entgegengesetzter Richtung von der Stirnseite 40 weg erstrecken, so daß lediglich das vordere Ende 60 der Spindel 50 mit der Druckplatte 62 über die Stirnseite 40 übersteht.

An den Spannschienen 12a, 12b sind außerdem im Abstand von dem Endelement 16 ein erstes Spannelement 80 und ein zweites Spannelement 90 verschieblich geführt, wobei das erste Spannelement 80 zwischen dem Endelement 16 und dem zweiten Spannelement 90 liegt

Das erste Spannelement 80 weist, wie in Fig. 5 und 6 dargestellt, einen Grundkörper 20 auf, der identisch ausgebildet ist, wie der Grundkörper 20 des Endelements 16.

Im Gegensatz zum Endelement 16 ist jedoch in dem Lagerkörper 46 keine Spindel 50 angeordnet. Ferner sind beim ersten Spannelement 80 in den Aufnahmeräumen 74 der Lagergehäuse 72a, 72b Fixiereinrichtungen 100 vorgesehen, welche jeweils einen der jeweiligen Spannschienen 12a, 12b zugewandten Klemmbacken 102 aufweisen, der mit einer Gewindebohrung 104 versehen ist, in welche eine Klemmschraube 106 mit einem Außengewinde 108 eingreift. Die Klemmschraube 106 ist ihrerseits mit einer Stützmutter 110 versehen, welche sich mit ihrer den Klemmbacken 102 abgewandten Seite 112 an einer oberen Gehäusewand 114 der Lagergehäuse 72a, 72b abstützt, so sich daß durch Drehen der Klemmschraube 106 dergestalt, daß der Klemmbacken 102 von der oberen Gehäusewand 114 wegbewegbar ist, unter Abstützung der Stützmutter 110 an der oberen Gehäusewand 114 ein Festklemmen der jeweiligen Spannschiene 12a, 12b mit einer dieser zugewandten Klemmfläche 116 des jeweiligen Klemmbackens 102 erreichen läßt.

Die Klemmschraube 106 erstreckt sich dabei durch die obere Gehäusewand 114 hindurch bis zu einem Betätigungselement 118, welches entweder fest mit dem sich über die obere Gehäusewand 114 hinauserstreckenden Abschnitt der Klemmschraube 106 verbunden ist oder über eine Formschlußfläche 120 mit einem entsprechend gestalteten Formschlußelement 122 auf der Klemmschraube 106 drehfest verbindbar, jedoch lösbar verbunden ist, wobei das Formschlußelement 122 fest mit der Klemmschraube 106 verbunden ist.

Ferner ist zur Drehhemmung des Betätigungselements 118 noch zwischen der oberen Gehäusewand 114 und dem Betätigungselement 118 ein Federelement 124 vorgesehen, welches eine freie Drehbarkeit des Betätigungselements 118 und somit der Klemmschraube 106 ohne manuelle Einwirkung verhindert.

Derartige Fixiereinrichtungen 100 sind in beiden Lagergehäusen 72a und 72b des Grundkörpers 20 vorgesehen, so daß das erste Spannelement 18 an beiden Spannschienen 12a, 12b festlegbar ist.

Das zweite Spannelement 90 weist, wie in Fig. 7 und 8 dargestellt, einen Grundkörper 20 auf, der identisch ausgebildet ist, mit dem Grundkörper 20 des Endelements 16 und dem Grundkörper 20 des ersten Spannelements 80.

Ferner sind in den Lagergehäusen 72a und 72b die bereits im Zusammenhang mit dem ersten Spannelement 80 beschriebenen Fixiereinrichtungen 100 vorgesehen, so daß das zweite Spannelement 90 ebenfalls an den beiden Spannschienen 12a, 12b mit den Fixiereinrichtungen 100 fixierbar ist.

Zusätzlich ist in dem Lagerkörper 46 noch eine Spindel 50 angeordnet, welche identisch ausgebildet und gelagert ist wie die Spindel 50 des Endteils 16.

Bezüglich der einzelnen Merkmale des Grundkörpers 20, er Spindel 50 und der Fixiereinrichtungen 100 des zweiten Spannelements 90 wird daher vollinhaltlich auf die voranstehenden Ausführungen Bezug genommen und es werden dieselben Bezugszeichen verwendet.

Die erfindungsgemäße Parkett-Verlegerichtung arbeitet nun, wie in einem ersten, in Fig. 9 dargestellten Einsatzfall so, daß mehrere Paneelen 140a bis 140df von Fertigparkett in ihren Fugen miteinander verleimt und nebeneinander gelegt werden und die erfindungsgemäße Parkett-Verlegevorrichtung so angesetzt wird, daß das Endelement 16 mit seinem Spannbacken 36 eine Nutseite oder Nutkante 142 der Paneele 140a übergreift und dabei mit der Rückseite 44, welche gleichzeitig die Spannfläche darstellt, an der Nutseite 142 anliegt. Die Nutseite 142 der Paneele 140a liegt dabei vorzugsweise nahe einer Wand 144 eines Raums, in welchem die Paneelen 140a bis 140d verlegt werden sollen.

Dabei ist die Stirnseite 40 des Grundkörpers 20 des Endelements 16 der Wand 144 zugewandt und mit der über die Stirnseite 40 überstehenden Druckplatte 62 besteht mittels der Spindel 50 die Möglichkeit, den Abstand der Nutseite 142 der Paneele 140a von der Wand 144 durch Verschieben des Grundkörpers 20 relativ zur Wand 144 einzustellen.

Auf der der Stirnseite 40 abgewandten Seite des Grundkörpers 20 des Elements 16 erstrecken sich die Spannschienen 12a und 12b bis zu dem ersten Spannelement 80, welches mit gelösten Fixiereinrichtungen 100 frei gleitend auf den Spannschienen 12a, 12b geführt ist und so weit verschoben wird, daß dessen Spannbacken 36 an einer Federseite 146 der Paneele 140d anliegt, vorzugsweise auf eine Feder 148 mit der Rückseite 44 des Spannbackens 36, welcher gleichzeitig die Spannfläche darstellt, wirkt. Hierzu ist der Grundkörper 20 des ersten Spannelements 80 um 180° gedreht gegenüber dem Grundkörper 20 des Endelements 16 auf die Spannschienen 12a, 12b aufgeschoben, so daß die Stirnseite 40 des Grundkörpers 20 des ersten Spannelements 80 von dem Endelement 16 weg weist.

In gleicher Orientierung wie das Endelement 16 ist das zweite Spannelement 90 auf die Spannschiene 12a, 12b aufgeschoben, so daß die Stirnseite 40 von dessen Grundkörper 20 der Stirnseite 40 des ersten Spannelements 80 zugewandt ist. Das zweite Spannelement 90 wird nun so weit an das erste Spannelement 80 herangeschoben, daß die Druckplatte 62 der Spindel 50 des zweiten Spannelements 90 gegen die Frontfläche 70 es Grundkörpers 20 des ersten Spannelement 80 anliegt. Wird nun das zweite Spannelement 90 mittels der Fixiereinrichtungen 100 an den Spannschienen 12a, 12b festgelegt, so ist das erste Spannelement 80, das an den Spannschienen 12a, 12b mit seinen Fixiereinrichtungen 100 nicht festgelegt ist, durch Drehen der Spindel 50 des zweiten Spannelements 90 in Richtung 150 auf das Endelement 16 zu verschiebbar, so daß der Spannbacken 36 des ersten Spannelements 80 auf die Federseite 146 der Paneele 140d wirkt und insgesamt die Paneelen 140a bis 140d zwischen dem Spannbacken 36 des Endelements 16 und dem Spannbacken 36 des ersten Spannelements 80 einspannbar sind.

Bei einem zweiten Einsatzfall, dargestellt in Fig. 10, ist das Endelement 16 in gleicher Weise wie beim ersten Einsatzfall beschrieben, mit der Druckplatte 62 an der Wand 144 des Raums anlegbar, allerdings sind zwischen dem Endelement 16 und dem ersten Spannelement 80 keine Paneelen zum Verspannen vorgesehen.

Im Gegensatz dazu wirkt das zweite Spannelement 90 mit seinem Spannbacken 36 auf eine Federseite 146' einer Paneele 140d', welche auf einer dem ersten Spannelement 80 gegenüberliegenden Seite des Spannbackens 36 des zweiten Spannelements 90 liegt, wobei der Spannbacken 36, da das zweite Spannelement 90 in gleicher Orientierung auf die Spannschienen 12a, 12b aufgesetzt ist wie das Endelement 16, mit seiner Rückseite 44 als Spannfläche auf die Federseite 146' wirkt.

In diesem Fall ist jedoch das zweite Spannelement 90 frei verschieblich auf den Spannschienen 12a, 12b angeordnet und das erste Spannelement 80 mit den Fixierelementen 100 relativ zu den Spannschienen 12a, 12b festgelegt. Ferner ist auch bei diesem Einsatzfall das zweite Spannelement 90 so weit an das erste Spannelement 80 herangeschoben, daß die Spindel 50 über die Druckplatte 62 auf den Mittelsteg 22, insbesondere die Frontfläche 70 desselben, wirkt, so daß beim Drehen der Spindel 50 des zweiten Spannelements 90 nunmehr das zweite Spannelement 90 auf den Spannschienen 12a, 12b von dem Endelement 16 weg in Richtung 160 verschiebbar ist, wobei sich die Parkett-Verlegevorrichtung über die Druckplatte 62 des Endelements 16 an der Wand 144 abstützt, so daß damit der Spannbacken 36 auf die Federseite 146' der Paneele 140d' einwirken und diese ebenfalls in Richtung 160 verschieben und gegenüber bereits ausgelegten Paneelen verspannen kann.

Alternativ dazu ist es auch denkbar, im zweiten Einsatzfall das zweite Spannelement 90 an den Spannschienen 12a festzulegen und durch Drehen der Spindel 50 des Endelements 16 die Einheit aus Endelement 16, Spannschienen 12a, 12b und zweiten Spannelement 90 von der Wand 144 weg zu verschieben.

Wie im Zusammenhang mit den beiden Anwendungsfällen beschrieben, besteht somit mit der erfindungsgemäßen Parkett-Verlegevorrichtung die Möglichkeit, mittels des ersten Spannelements 80 und des zweiten Spannelements 90 in Richtung 150 auf das Endelement 16 zu oder in Richtung 160 von dem Endelement 16 weg auf Paneelen einzuwirken und diese gegeneinander zu verspannen, wobei in dem Fall, daß in Richtung 150 auf das Endelement 16 auf Paneelen 140 eingewirkt wird, die Abstützung der Druckplatte 62 des Endelements 16 an der Wand 144 nicht zwingend ist, sondern der Abstand zur Wand mit anderen Wandabstandshaltern eingestellt werden kann, während bei einem Spannen in Richtung 160 von dem Endelement 16 weg eine Abstützung des Endelements 16 an der Wand 144 zwingend erforderlich ist.

Zur schonenderen Einwirkung auf die Nutseiten 142 und die Federseiten 146 der Paneelen 140 ist, wie in Fig. 11 dargestellt, auf die Spannbacken 36 noch ein Aufsatzelement 170 aufsetzbar, welches beispielsweise aus elastischem Material hergestellt sein kann und auf einander gegenüberliegenden Seiten Spannflächen 172 und 174 bildet, welche im einfachsten Fall glatt ausgebildet sind, jedoch gegenüber einer Senkrechten 176 zur Unterseite 38 des jeweiligen Grundkörpers 20 so geneigt sind, daß die Spannflächen 172, 174 mit der Unterseite einen Winkel geringfügig kleiner 90° einschließen. Damit kann ein Abrutschen des Spannbackens 36 von beispielsweise einer Nutseite 142 oder einer Federseite 146 verhindert werden.

Ferner kann das Aufsatzelement 170 so ausgebildet werden, daß dessen Spannflächen 172, 174 von der Unterseite 38 ausgehend eine größere Erstreckung aufweisen als die Rückseiten 44 des Spannbackens 36 und somit beispielsweise der Spannbacken 36 für die dünnsten erhältlichen Laminatpaneelen dimensioniert werden kann, während bei dickeren Laminatpaneelen oder noch dickeren Parkettpaneelen mit dem Aufsatzelement 170 eine größere Erstreckung durch die Spannflächen 172 und 174 ausgehend von der Unterseite 38 des Grundkörpers 20 erreichbar ist, so daß auch in diesem Fall ein sicheres Fixieren des Grundkörpers 20 an diesen Paneelen möglich ist.

Vorzugsweise ist das Aufsatzelement 170 mit einer mittigen Längsausnehmung 180 versehen, in welche der Spannbacken 36 mit im wesentlichen seiner vollen Erstreckung von der Unterseite 38 weg eingreift, und zumindest eine Seitenwand 182 der Längsausnehmung ist mit einer der Zahnung der Rückseite 44 entsprechenden Kontur versehen.

Vorzugsweise ist auch die der Seitenwand 82 gegenüberliegende Seitenwand 184 der Längsausnehmung 180 mit einer der Zahnung der Rückseite 44 entsprechenden Kontur versehen, so daß das Aufsatzelement 170 in zueinander gedrehten Orientierungen auf den Spannbacken 36 aufsetzbar ist, wobei der Spannbacken 36 mit seiner Vorderseite 42 lediglich im wesentlichen linienförmig an der jeweiligen Seitenwand, in diesem Fall der Seitenwand 184 der Längsausnehmung 180 anlegbar ist. Dies ist insoweit belanglos, als eine Druckwirkung lediglich über die Rückseite 44 des Spannbackens ausgeübt wird, an welcher die entsprechende Seitenwand, in diesem Fall die Seitenwand 182 im wesentlichen flächig anliegt.

Bei einem weiteren Ausführungsbeispiel eines erfindungsgemäßen Aufsatzelements 170', dargestellt in Fig. 12, sind diejenigen Elemente, die mit dem in Fig. 11 dargestellten Aufsatzelement identisch sind, mit denselben Bezugszeichen versehen.

Im Gegensatz zum Ausführungsbeispiel gemäß Fig. 11 ist die Spannfläche 174 nicht glatt ausgebildet, sondern das Aufsatzteil weist auf der der Spannfläche 172 gegenüberliegenden Seite eine obere Schrägfläche 186 auf, an die sich eine Seitenfläche 188 anschließt, wobei in dieser Seitenfläche eine Nut 190 vorgesehen ist. Die Nut 190 dient zur Aufnahme der Feder 148 einer Paneele 140, so daß insbesondere mit der Nut 190 die Möglichkeit besteht, die Federseite 146 einer Paneele sicher zu spannen, ohne daß ein Abrutschen des Spannbackens 36 mit dem Aufsatzelement 170' möglich wäre.

Darüber hinaus ist die Längsausnehmung 180 in gleicher Weise ausgebildet wie beim in Fig. 11 dargestellten Ausführungsbeispiel des Aufsatzelements, so daß diesbezüglich vollinhaltlich auf die Ausführungen in Fig. 11 Bezug genommen werden kann.

Bei einem zweiten Ausführungsbeispiel einer erfindungsgemäßen Parkett-Verlegevorrichtung, dargestellt in Fig. 13 und 14, sind diejenigen Teile, die mit denen des ersten Ausführungsbeispiels identisch sind, mit denselben Bezugszeichen versehen, so daß hinsichtlich der Beschreibung derselben vollinhaltlich auf die Ausführungen zum ersten Ausführungsbeispiel Bezug genommen wird.

Insbesondere werden, wie in Fig. 13 dargestellt, bei dem zweiten Ausführungsbeispiel beispielsweise nur zwei Paneelen 140a und 140b durch das Endteil 16 und das erste Spannelement 80 unter Zuhilfenahme des zweiten Spannelements 90 zusammengedrückt, wie bereits im Zusammenhang mit dem ersten Ausführungsbeispiel beim ersten Anwendungsfall beschrieben. In diesem Fall wird mittels der Spindel 50 der Abstand des Endelements 16 von der Wand 144 eingestellt, der so gewählt wird, daß eine Fußleiste 141 den Spalt zwischen der Paneele 140a und der Wand 144 überdeckt.

Ferner wird mittels der Fixiereinrichtung 100 das Endelement 16 bezüglich der Spannschienen oder Führungsschienen 12 fixiert.

Zum Zusammenspannen der Paneelen 140a und 140b wird das zweite Spannelement 90 mit der Fixiereinrichtung 100, oder auch Feststeller bezeichnet, relativ zu den Spannschienen 12 oder Führungsschienen arretiert.

Der Feststeller 100 ist im Fall der im Zusammenhang mit Fig. 13 sowie 15 und 16 dargestellten Konstruktion des zweiten Ausführungsbeispiels so ausgebildet, daß dieser einen um eine Achse 230 drehbaren Exzenter 232 aufweist, welcher in Bohrungen 234 in dem jeweiligen Grundkörper 20 um die Achse 230 drehbar gelagert ist und aufgrund seiner Exzentrizität sich bei Drehung gegen die Spannschienen 12 verspannt und somit die Spannschienen 12a, b am Grundkörper 20 festlegt.

Bei Betätigung der Spindel 50 des zweiten Spannelements 90 besteht die Möglichkeit, die Druckplatte 62 derselben in Richtung des Endelements 16 zu verschieben und somit auf eine Druckfläche 71 am Grundkörper 20 am ersten Spannelement 80 einzuwirken, so daß das gesamte erste Spannelement 80 in Richtung des Endelements 16 verschiebbar ist und somit die zwischen den Spannbacken 36 des Endelements 16 und des ersten Spannelements 80 liegenden Paneelen 140a und 140b gegeneinander zu verspannen.

Wird im Gegensatz dazu ein Wegdrücken der Paneele 140'a von der Wand 144 gewünscht, wird das erste Spannelement 80 mit der Fixiereinrichtung 100 relativ zu den Spannschienen 12 festgesetzt und das zweite Spannelement 90 von den Spannschienen 12 gelöst, wonach dann mit der Spindel 50 des zweiten Spannelements 90 durch Ausüben von Druck gegen die schräg verlaufende Fläche 71 die Möglichkeit besteht, das zweite Spannelement 90 von dem ersten Spannelement 80 und somit auch von der Wand 144 wegzudrücken und die Paneele 140'a in Richtung auf eine zur Wand 144 verlaufende Gegenwand und den zwischen dieser und der Paneele 140'a liegenden Paneelen zu verpressen.

Bei geeigneter Dimensionierung der Spannelemente 80, 90, insbesondere raumsparender Ausbildung derselben, kann bis zum Verlegen der letzten Paneele 140'a die Parkett-Verlegevorrichtung zum Gegendrücken benutzt werden. Die letzte Paneele muß dann mit einem Zugeisen verspannt werden.

In Fig. 14 ist exemplarisch noch die Parallelführung des ersten Spannelements 80 und des zweiten Spannelements 90 durch die Spannschienen 12a und 12b dargestellt, wobei die an dem jeweiligen Grundkörper 20 vorgesehenen Fixiereinrichtungen 100 zum wechselseitigen Festlegen des ersten Spannelements 80 oder des zweiten Spannelements 90 dienen, wobei durch Verdrehung von Betätigungselementen 119 derselben die Möglichkeit besteht, jeweils beide Spannschienen 12a, 12b relativ zum jeweiligen Grundkörper 20 festzulegen.

Vorzugsweise sind sowohl das erste Spannelement 80 als auch das zweite Spannelement 90 und auch das Endelement 16 frei verschiebbar und feststellbar an den Führungsschienen 12a, 12b angeordnet.

Somit kann auch das Endelement 16 von den Führungsschienen 12 abgezogen werden und einzeln als Wandabstandshalter, zum Beispiel zur Seite hin, verwendet werden. Allerdings besteht natürlich auch die Möglichkeit, die gesamte Parkett-Verlegevorrichtung zur Verpressung in Querrichtung zu nutzen. Dabei kann zum Beispiel das erste Spannelement 80 an eine der Spannschienen 12a oder 12b eingehängt werden, wenn dafür eine Möglichkeit an der Schiene vorgesehen wird.

Die Spannschienen 12a, 12b sind zum Beispiel in eine U-förmige Aussparung 240 in den jeweiligen Grundkörper 20 eingelegt, wie in Fig. 14 dargestellt. Wobei die U-förmige Aussparung 240 nach oben, das heißt einer der Unterseite 38 des Grundkörpers 20 abgewandten Seite offen ist. Die Spannschienen 12a, 12b können einen runden oder rechteckigen Querschnitt aufweisen.

Vorzugsweise sind die Spannschienen 12a, 12b so ausgebildet, daß sie Grundschienen 12a₁, 12b₁ umfassen, an welchen Verlängerungsschienen 12a₂, 12b₂ ankuppelbar sind, um eine einfache Transportmöglichkeit zu gewährleisten.

In Fig. 15 und 16 ist ein Ausführungsbeispiel einer derartigen Kupplung 250 dargestellt, die es erlaubt, vorzugsweise versandfreundliche Ausbildungen der Parkett-Verlegehilfe zu liefern. Die Grundschienen 12a₁ und 12a₂ weisen beispielsweise als Kupplungselemente Stiftführungen 254 auf, welche in Fortsetzung von von einem Ende 256 ausgehenden Innengewinden 258 angeordnet sind. In diese Stiftführungen 254 sind die Verlängerungsschienen 12a₂, 12b₂ mit Führungsstiften 260 einführbar, welche eine axiale Ausrichtung gewährleisten. An diese Führungsstifte 160 schließt sich ein Abschnitt mit einem Außengewinde 262 an, welcher mit dem Innengewinde 258 in Eingriff bringbar ist und somit eine Schraubverbindung zwischen den einzelnen Grundschienen 12a₁ und 12b₁ sowie den daran ansetzbaren Verlängerungsschienen 12a₂ und 12b₂ zu schaffen, welche jeweils den Ansatz mit dem Außengewinde 262 und den darauffolgend angeordneten Führungsstift 260 als Kupplungselemente tragen. Die mit den Kupplungselementen 254 und 258 zusammenwirken.

Dabei steht der Ansatz mit dem Außengewinde 262 über eine Endfläche 264 der jeweiligen Verlängerungsschiene 12a₂, 12b₂ über, so daß nach Eingriff der Kupplungselemente 260, 262 und 254, 258 die Endflächen 256 und 264 der Grundschienen 12a₁, 12b₁ bzw. Verlängerungsschienen 12a₂, 12b₂ aneinander anliegen.

Ein in Fig. 15 und 16 dargestelltes weiteres Führungselement 264 dient dazu, die jeweiligen Enden der Führungsschienen 12a, 12b noch zusätzlich zu führen. Hierbei ist ein Grundkörper 20' vorgesehen, welcher ebenfalls die U-förmigen Aussparungen 240 aufweist, in welche die Spannschienen 12a, 12b in gleicher Weise wie im Fall der Grundkörper 20 einlegbar und mit einer Fixiereinrichtung 100 in der bereits beschriebenen Art und Weise durch Exzenter fixierbar sind, wobei die Exzenter bei Drehen des Betätigungselements 119 die jeweiligen Spannschienen 12a, 12b in den jeweiligen U-förmigen Aussparungen 240 fest verspannen.

In der Regel hat die erfindungsgemäße Parkett-Verlegevorrichtung eine Spannweite von 3 m die ausreichend ist, da mit der erfindungsgemäßen Parkett-Verlegevorrichtung entweder die Paneelen zwischen dem Endelement 16 und dem ersten Spannelement 80 verspannt werden können oder durch das zweite Spannelement 90 in Richtung gegen eine gegenüberliegende Wand verspannt werden können, so daß ein Verlegen mit einer derartigen Länge der Parkett-Verlegevorrichtung von 3 m bis zu Räumen mit 6 m Breite möglich ist. Vorzugsweise sind günstige Maße für die Grundschienen 12a₁, 12b₂ der Spannschienen 12a, 12b 1 m und gleiche Länge für weitere jeweils aneinandersetzbare Verlängerungsschienen 12a₂, 12b₂.

Ein weiteres vorteilhaftes Ausführungsbeispiel einer Kupplung 250 zwischen einer Grundschiene 12a₁ und einer Verlängerungsschiene 12a₂ einer zerlegbaren Spannschiene 12a sieht vor, daß beispielsweise in Fig. 17 an der Verlängerungsschiene 12a₂ ein Fortsatz 280 vorgesehen ist, welcher sich von einem Ende 282 der Verlängerungsschiene ausgehend erstreckt und an seinem Ende eine Bajonettkulisse 284 trägt, welche mit einem Haltestift 286 in Eingriff bringbar ist.

Der Fortsatz 280 ist dabei vorzugsweise in einen Innenraum 288 der Grundschiene 12a₁ einsteckbar, welcher sich von einem Ende 290 derselben ausgehend in die Grundschiene 12a₁ hineinerstreckt und von dem Stift 286 durchsetzt ist. Somit besteht die Möglichkeit, durch Einschieben des Fortsatzes in einer Drehstellung, in welcher eine Einführungsbahn 292 der Bajonettkulisse 284 dem Stift 286 fluchtend zugewandt ist, die Bajonettkulisse 284 über den Stift 286 zu schieben und bei Erreichen einer Endwand 294 der Bajonettkulisse 284 den Fortsatz 280 so weit zu verdrehen, daß der Stift von einer der Endfläche 294 gegenüberliegenden Kulissenfläche 296 der Bajonettkulisse 284 umgriffen wird und somit der Fortsatz 280 an dem Stift 286 festgelegt ist. In dieser Stellung liegen dann die Außenflächen der Grundschiene 12a, und der Verlängerungsschiene 12a₂ fluchtend zueinander.

Der Fortsatz 280 ist dabei seinerseits vorzugsweise in der Verlängerungsschiene 12a₂ durch einen weiteren Fortsatz 298 verankert, welcher ebenfalls in einen Innenraum 300, der sich vom Ende 282 der Verlängerungsschiene 12a₂ in diese hineinerstreckt, eingesetzt und durch einen Fixierstift 302 verankert ist.

In gleicher Weise besteht auch die Möglichkeit Verlängerungsschienen 12a₂ mit weiteren Verlängerungsschienen 12a₂ zu verbinden.

## Patentansprüche

1. Verlegevorrichtung für Bodenbelagelemente, insbesondere für Fertigparkett oder Laminatpaneelen, umfassend mindestens eine Spannschiene (12,) ein an einem ersten Ende (14) der Spannschiene (12) vorgesehenes Endelement (16), und ein an der Spannschiene (12) verschiebbar geführtes erstes Spannelement (80) mit einer ersten Spannfläche (44) zum Beaufschlagen der Bodenbelagelemente (140), **dadurch gekennzeichnet**, daß an der Spannschiene (12) ein zweites Spannelement (90) verschiebbar geführt angeordnet ist, daß das zweite Spannelement (90) an der Spannschiene (12) festlegbar ist und daß eine Verstelleinrichtung (50) vorgesehen ist, mit welcher das erste (80) und das zweite Spannelement (90) voneinander weg bewegbar sind.

2. Verlegevorrichtung nach Anspruch 1, dadurch gekennzeichnet, daß das zweite Spannelement (90) eine zweite Spannfläche (44) aufweist, und daß das erste (80) und das zweite Spannelement (90) so an der Spannschiene (12) verschiebbar geführt sind, daß die erste (44) und die zweite Spannfläche (44) in entgegengesetzte Richtungen weisend angeordnet sind.

3. Verlegevorrichtung nach einem der voranstehenden Ansprüche, dadurch gekennzeichnet, daß das erste Spannelement (80) an der Spannschiene (12) fixierbar ist.

4. Verlegevorrichtung nach einem der voranstehenden Ansprüche, dadurch gekennzeichnet, daß ein Element (50) der Verstelleinrichtung an einem der Spannelemente (90) angeordnet ist.

5. Verlegevorrichtung nach Anspruch 4, dadurch gekennzeichnet, daß die Verstelleinrichtung eine Spindel (50) umfaßt.

6. Verlegevorrichtung nach einem der voranstehenden Ansprüche, dadurch gekennzeichnet, daß das jeweilige Spannelement (80, 90) eine Fixiereinrichtung (100) zur Festlegung derselben an der Spannschiene (12) aufweist.

7. Verlegevorrichtung nach Anspruch 6, dadurch gekennzeichnet, daß die Fixiereinrichtung (100) als Klemmfixiereinrichtung ausgebildet ist.

8. Verlegevorrichtung nach Anspruch 7, dadurch gekennzeichnet, daß die Fixiereinrichtung (100) eine Klemmschraube (108) aufweist, mit welcher ein Klemmbacken (102) an der Spannschiene (12) klemmend anlegbar ist.

9. Verlegevorrichtung nach einem der voranstehenden Ansprüche, dadurch gekennzeichnet, daß mindestens eines der Spannelemente (80, 90) einen Grundkörper (20) aufweist, welcher mit einer Schienenführung (24) für die mindestens eine Spannschiene (12) versehen ist und mit dieser in definierter Ausrichtung zur Spannschiene (12) längs derselben geführt ist.

10. Verlegevorrichtung nach Anspruch 9, dadurch gekennzeichnet, daß der Grundkörper (20) einen Spannbacken (36) mit der jeweiligen Spannfläche (44) trägt.

11. Verlegevorrichtung nach Anspruch 9 oder 10, dadurch gekennzeichnet, daß der Grundkörper (20) ein Lagerteil (46) zur Aufnahme eines Elements der Verstelleinrichtung (50) aufweist.

12. Verlegevorrichtung nach einem der Ansprüche 9 bis 11, dadurch gekennzeichnet, daß der Grundkörper (20) eine Aufnahme (72) für die Fixiereinrichtung (100) aufweist.

13. Verlegevorrichtung nach einem der Ansprüche 9 bis 12, dadurch gekennzeichnet, daß beide Spannelemente (80, 90) einen Grundkörper (20) aufweisen.

14. Verlegevorrichtung nach Anspruch 13, dadurch gekennzeichnet, daß die Grundkörper (20) der beiden Spannelemente (80, 90) identisch ausgebildet sind.

15. Verlegevorrichtung nach einem der voranstehenden Ansprüche, dadurch gekennzeichnet, daß das Endelement (16) lösbar an der Spannschiene (12) angeordnet ist.

16. Verlegevorrichtung nach einem der voranstehenden Ansprüche, dadurch gekennzeichnet, daß das Endelement (16) eine der ersten Spannfläche (44) des ersten Spannelements (80) zugewandte Spannfläche (44) trägt.

17. Verlegevorrichtung nach einem der voranstehenden Ansprüche, dadurch gekennzeichnet, daß das Endelement (16) eine Wandabstützung (62) aufweist, mit welcher das Endteil (16) an einer Wand (144) abstützbar ist.

18. Verlegevorrichtung nach Anspruch 17, dadurch gekennzeichnet, daß mit der Wandabstützung (62, 50) ein Wandabstand der Spannfläche (44) des Endelements (16) einstellbar ist.

19. Verlegevorrichtung nach Anspruch 18, dadurch gekennzeichnet, daß die Wandabstützung (62, 50) eine Spindel (50) umfaßt.

20. Verlegevorrichtung nach einem der Ansprüche 9 bis 19, dadurch gekennzeichnet, daß das Endelement (16) einen Grundkörper (20) entsprechend den Ansprüche 9 bis 14 aufweist.

21. Verlegevorrichtung nach Anspruch 20, dadurch gekennzeichnet, daß der Grundkörper (20) des Endelements (16) identisch ausgebildet ist mit dem Grundkörper (20) eines der Spannelemente (80, 90).

22. Verlegevorrichtung nach einem der voranstehenden Ansprüche, dadurch gekennzeichnet, daß das Endelement (16) und die Spannelemente (80, 90) an zwei parallel zueinander verlaufenden Spannschienen 12a, 12b geführt sind.

23. Verlegevorrichtung nach Anspruch 22, dadurch gekennzeichnet, daß sich die Spannelemente (80, 90) und das Endelement (16) im wesentlichen zwischen den Spannschienen (12a, 12b) erstrecken.

24. Verlegevorrichtung nach Anspruch 23, dadurch gekennzeichnet, daß die Spannelemente (80, 90) und das Endelement (16) einen Grundkörper (20) aufweisen, welcher sich im wesentlichen zwischen den Spannschienen (12a, 12b) erstreckt.

25. Verlegevorrichtung nach einem der Ansprüche 22 bis 24, dadurch gekennzeichnet, daß die Spannschienen (12a, 12b) sich durch an dem Endelement (16) und den Spannelementen (80, 90) vorgesehenen Schienenführungen (24a, 24b) erstrecken.

26. Verlegevorrichtung nach Anspruch 25, dadurch gekennzeichnet, daß der Grundkörper (20) des Endelements (16) und der Spannelemente (80, 90) die Schienenführungen (24a, 24b) trägt.

27. Verlegevorrichtung nach einem der voranstehenden Ansprüche, dadurch gekennzeichnet, daß die Spannschiene (12) zerlegbar ausgebildet ist.

28. Verlegevorrichtung nach Anspruch 27, dadurch gekennzeichnet, daß die Spannschiene (12) eine Grundschiene (12a₁) und mindestens eine Verlängerungsschiene (12a₂) umfaßt.

29. Verlegevorrichtung nach Anspruch 28, dadurch gekennzeichnet, daß die Verlängerungsschienen (12a₂) untereinander und mit der Grundschiene (12a₁) durch Kupplungen (250) verbindbar sind.

30. Verlegevorrichtung nach einem der voranstehenden Ansprüche, dadurch gekennzeichnet, daß auf die Spannflächen (44) tragenden Spannbacken (36) Aufsatzelemente (170) aufsetzbar sind.

31. Verlegevorrichtung nach Anspruch 30, dadurch gekennzeichnet, daß die Aufsatzelemente (170) mit von den Spannflächen (44) der Spannbacken (36) abweichenden Spannflächen (172, 174, 186, 190) versehen sind.

32. Verlegevorrichtung nach Anspruch 30 oder 31, dadurch gekennzeichnet, daß die Aufsatzelemente (170) in unterschiedlichen Stellungen auf die Spannbacken (36) aufsetzbar sind.

## Claims

1. Laying device for floor covering elements, in particular, for prefabricated parquet flooring or laminated panels, comprising at least one clamping rail (12), an end element (16) provided at a first end (14) of the clamping rail (12), and a first clamping element (80) guided for displacement on the clamping rail (12) and having a first clamping surface (44) for acting on the floor covering elements (140), characterized in that a second clamping element (90) is arranged on the clamping rail (12) so as to be guided for displacement, that the second clamping element (90) is adapted to be secured in position on the clamping rail (12), and that an adjusting means (50) is provided for moving the first (80) and the second clamping elements (90) away from one another.

2. Laying device as defined in claim 1, characterized in that the second clamping element (90) has a second clamping surface (44), and that the first (80) and the second clamping elements (90) are guided for displacement on the clamping rail (12) such that the first (44) and the second clamping surfaces (44) are arranged to point in opposite directions.

3. Laying device as defined in any one of the preceding claims, characterized in that the first clamping element (80) is adapted to be fixed in position on the clamping rail (12).

4. Laying device as defined in any one of the preceding claims, characterized in that one element (50) of the adjusting means is arranged on one of the clamping elements (90).

5. Laying device as defined in claim 4, characterized in that the adjusting means comprises a spindle (50).

6. Laying device as defined in any one of the preceding claims, characterized in that the respective clamping element (80, 90) has a fixing means (100) for securing the same on the clamping rail (12).

7. Laying device as defined in claim 6, characterized in that the fixing means (100) is designed as a gripping fixing means.

8. Laying device as defined in claim 7, characterized in that the fixing means (100) has a gripping screw (108) for abutting a gripping jaw (102) on the clamping rail (12) in a gripping manner.

9. Laying device as defined in any one of the preceding claims, characterized in that at least one of the clamping elements (80, 90) has a base member (20) provided with a rail guide means (24) for the at least one clamping rail (12) and guided with this along the clamping rail (12) in a defined alignment in relation thereto.

10. Laying device as defined in claim 9, characterized in that the base member (20) bears a clamping jaw (36) with the respective clamping surface (44).

11. Laying device as defined in claim 9 or 10,
characterized in that the base member (20) has a bearing part (46) for receiving an element of the adjusting means (50).

12. Laying device as defined in any one of claims 9 to 11, characterized in that the base member (20) has a receiving means (72) for the fixing means (100).

13. Laying device as defined in any one of claims 9 to 12, characterized in that both clamping elements (80, 90) have a base member (20).

14. Laying device as defined in claim 13, characterized in that the base members (20) of the two clamping elements (80, 90) are of identical design.

15. Laying device as defined in any one of the preceding claims, characterized in that the end element (16) is detachably arranged on the clamping rail (12).

16. Laying device as defined in any one of the preceding claims, characterized in that the end element (16) bears a clamping surface (44) facing the first clamping surface (44) of the first clamping element (80).

17. Laying device as defined in any one of the preceding claims, characterized in that the end element (16) has a wall support (62), the end part (16) being supportable therewith on a wall (144).

18. Laying device as defined in claim 17, characterized in that a wall spacing of the clamping surface (44) of the end element (16) is adapted to be set with the wall support (62, 50).

19. Laying device as defined in claim 18, characterized in that the wall support (62, 50) comprises a spindle (50).

20. Laying device as defined in any one of claims 9 to 19, characterized in that the end element (16) has a base member (20) corresponding to claims 9 to 14.

21. Laying device as defined in claim 20, characterized in that the base member (20) of the end element (16) is of identical design to the base member (20) of one of the clamping elements (80, 90).

22. Laying device as defined in any one of the preceding claims, characterized in that the end element (16) and the clamping elements (80, 90) are guided on two clamping rails (12a, 12b) extending parallel to one another.

23. Laying device as defined in claim 22, characterized in that the clamping elements (80, 90) and the end element (16) extend essentially between the clamping rails (12a, 12b).

24. Laying device as defined in claim 23, characterized in that the clamping elements (80, 90) and the end element (16) have a base member (20) extending essentially between the clamping rails (12a, 12b).

25. Laying device as defined in any one of claims 22 to 24, characterized in that the clamping rails (12a, 12b) extend through rail guide means (24a, 24b) provided on the end element (16) and the clamping elements (80, 90).

26. Laying device as defined in claim 25, characterized in that the base member (20) of the end element (16) and the clamping elements (80, 90) bears the rail guide means (24a, 24b).

27. Laying device as defined in any one of the preceding claims, characterized in that the clamping rail (12) is designed to be separable.

28. Laying device as defined in claim 27, characterized in that the clamping rail (12) comprises a main rail (12a₁) and at least one extension rail (12a₂).

29. Laying device as defined in claim 28, characterized in that the extension rails (12a₂) are connectable to one another and to the main rail (12a₁) by couplings (250).

30. Laying device as defined in any one of the preceding claims, characterized in that attachment elements (170) are adapted to be attached to the clamping jaws (36) bearing clamping surfaces (44).

31. Laying device as defined in claim 30, characterized in that the attachment elements (170) are provided with clamping surfaces (172, 174, 186, 190) differing from the clamping surfaces (44) of the clamping jaws (36).

32. Laying device as defined in claim 30 or 31,
characterized in that the attachment elements (170) are adapted to be attached to the clamping jaws (36) in different positions.

## Revendications

1. Dispositif de pose pour éléments de revêtement de sol, en particulier pour parquet fabriqué ou panneaux de stratifié, comportant au moins un rail de bridage (12), un élément d'extrémité (16) prévu à une première extrémité (14) du rail de bridage (12), et un premier élément de bridage (80) guidé en coulissant sur le rail de bridage (12) et présentant une première surface de bridage (44) pour appliquer les éléments de revêtement de sol (50), caractérisé par le fait que sur le rail de bridage (12) est disposé, guidé en coulissant un second élément de bridage (90), que le second élément de bridage (90) peut se fixer sur le rail de bridage (12) et qu'est prévu un mécanisme de réglage (50) au moyen duquel on peut déplacer, pour les écarter l'un de l'autre, le premier (80) et le second (90) élément de bridage.

2. Dispositif de pose selon la revendication 1, caractérisé par le fait que le second élément de bridage (90) présente une seconde surface de bridage (44) et que le premier (80) et le second (90) élément de bridage sont guidés en coulissant sur le rail de bridage (12) de façon telle que la première (44) et la seconde (44) surface de bridage sont disposées orientées selon des directions opposées.

3. Dispositif de pose selon l'une des revendications précédentes, caractérisé par le fait que le premier élément de bridage (80) peut se fixer sur le rail de bridage (12).

4. Dispositif de pose selon l'une des revendications précédentes, caractérisé par le fait qu'un élément (50) du mécanisme de réglage est disposé sur l'un des éléments de bridage (90).

5. Dispositif de pose selon la revendication 4, caractérisé par le fait que le mécanisme de réglage comporte une tige filetée (50).

6. Dispositif de pose selon l'une des revendications précédentes, caractérisé par le fait que chacun des éléments de bridage (80, 90) présente un mécanisme de fixation (100) pour se fixer sur le rail de bridage (12).

7. Dispositif de pose selon la revendication 6, caractérisé par le fait que le mécanisme de fixation (100) est conçu sous forme de mécanisme de fixation par pincement.

8. Dispositif de pose selon la revendication 7, caractérisé par le fait que le mécanisme de fixation (100) présente une vis de pincement (108) au moyen de laquelle un mors de pincement (102) peut se placer contre le rail de guidage (12) en le pinçant.

9. Dispositif de pose selon l'une des revendications précédentes, caractérisé par le fait qu'au moins l'un des éléments de bridage (80, 90) présente une pièce de base qui présente un guidage par rail pour le rail de bridage (12), dont il y a au moins un, et qui est guidée par ce guidage, selon une orientation définie par rapport au rail de bridage (12), le long de ce rail.

10. Dispositif de pose selon la revendication 9, caractérisé par le fait que la pièce de base (20) porte un mors de bridage (36) présentant la surface de bridage respective (44).

11. Dispositif de pose selon la revendication 9 ou 10, caractérisé par le fait que la pièce de base (20) présente un palier (46) pour recevoir un élément du mécanisme de réglage (50).

12. Dispositif de pose selon l'une des revendications 9 à 11, caractérisé par le fait que la pièce de base (20) présente un réceptacle (112) pour le mécanisme de fixation (100).

13. Dispositif de pose selon l'une des revendications 9 à 12, caractérisé par le fait que les deux éléments de bridage (80, 90) présentent une pièce de base (20).

14. Dispositif de pose selon la revendication 13, caractérisé par le fait que les pièces de base (20) des deux éléments de bridage (80, 90) sont de conception identique.

15. Dispositif de pose selon l'une des revendications précédentes, caractérisé par le fait que l'élément d'extrémité (16) est disposé amovible sur le rail de bridage (12).

16. Dispositif de pose selon l'une des revendications précédentes, caractérisé par le fait que l'élément d'extrémité (16) porte une surface de bridage (44) orientée vers la première surface de bridage (44) du premier élément de bridage (80).

17. Dispositif de pose selon l'une des revendications précédentes, caractérisé par le fait que l'élément d'extrémité (16) présente un appui de paroi (62) au moyen duquel l'élément d'extrémité (16) peut s'appuyer contre une paroi (144).

18. Dispositif de pose selon la revendication 17, caractérisé par le fait qu'au moyen de l'appui de paroi (62, 50) on peut régler la distance entre la paroi et la surface de bridage (44) de l'élément d'extrémité (16).

19. Dispositif de pose selon la revendication 18, caractérisé par le fait que l'appui de paroi (62, 50) comporte une tige filetée (50).

20. Dispositif de pose selon l'une des revendications 9 à 19, caractérisé par le fait que l'élément d'extrémité (16) présente une pièce de base (20) correspondant aux revendications 9 à 14.

21. Dispositif de pose selon la revendication 20, caractérisé par le fait que la pièce de base (20) de l'élément d'extrémité (16) est conçue identique à la pièce de base (20) de l'un des éléments de bridage (80, 90).

22. Dispositif de pose selon l'une des revendications précédentes, caractérisé par le fait que l'élément d'extrémité (16) et les éléments de bridage (80, 90) sont guidés sur deux rails de bridage (12a, 12b) orientés parallèlement l'un à l'autre.

23. Dispositif de pose selon la revendication 22, caractérisé par le fait que les éléments de bridage (80, 90) et les éléments d'extrémité (16) s'étendent essentiellement entre les rails de bridage (12a, 12b).

24. Dispositif de pose selon la revendication 23, caractérisé par le fait que les éléments de bridage (80, 90) et l'élément d'extrémité (16) présentent une pièce de base (20) qui s'étend essentiellement entre les rails de bridage (12a, 12b).

25. Dispositif de pose selon l'une des revendications 22 à 24, caractérisé par le fait que les rails de bridage (12a, 12b) s'étendent à travers des guidages par rail (24a, 24b) prévus sur l'élément d'extrémité (16) et sur les éléments de bridage (80, 90).

26. Dispositif de pose selon la revendication 25, caractérisé par le fait que la pièce de base (20) de l'élément d'extrémité (16) et des éléments de bridage (80, 90) porte les guidages par rail (24a, 24b).

27. Dispositif de pose selon l'une des revendications précédentes, caractérisé par le fait que le rail de bridage (12) est prévu démontable.

28. Dispositif de pose selon la revendication 27, caractérisé par le fait que le rail de bridage (12) comporte un rail de base (12a₁) et au moins un rail de prolongement (12a₂).

29. Dispositif de pose selon la revendication 28, caractérisé par le fait que l'on peut relier les rails de prolongement (12a₂) l'un avec l'autre et avec le rail de base (12a₁) au moyen de raccords (250).

30. Dispositif de pose selon l'une des revendications précédentes, caractérisé par le fait que sur les mors de bridage (36) portant les surfaces de bridage (44), on peut enficher des garnitures (170).

31. Dispositif de pose selon la revendication 30, caractérisé par le fait que les garnitures (170) présentent des surfaces de bridage (172, 174, 186, 190) qui diffèrent des surfaces de bridage (44) des mors de bridage (36).

32. Dispositif de pose selon la revendication 30 ou 31, caractérisé par le fait que l'on peut enficher les garnitures (170) sur les mors de bridage (36) dans différentes positions.
